# EUROPÄISCHE PATENTSCHRIFT

(11) **EP 2 792 993 B1**
(45) Veröffentlichungstag und Bekanntmachung des Hinweises auf die Patenterteilung: **25.11.2015**
(21) Anmeldenummer: 13163750.6
(22) Anmeldetag: 15.04.2013
(51) Int. Cl.: F42B 12/34

(54) **Geschoss**
Bullet
Projectile

(43) Veröffentlichungstag der Anmeldung: 22.10.2014
(73) Patentinhaber: H. Krieghoff GmbH, 89079 Ulm (DE)
(72) Erfinder: Schmid, Wolfgang, 89160 Scharenstetten (DE)
(74) Vertreter: Hentrich Patentanwälte PartG mbB

(56) Entgegenhaltungen:
- EP-A2- 0 015 574
- DE-A1- 10 309 975
- DE-A1- 19 930 475
- DE-U1- 20 320 679
- FR-A1- 2 286 364
- FR-A1- 2 795 170
- US-B1- 6 776 101
- WAGNER G: "Gutes ohne Blei im Kern", DWJ DEUTSCHES WAFFEN JOURNAL, DWJ VERLAGS, BLAUFELDEN, DE, Bd. 48, Nr. 3, 1. März 2012 (2012-03-01), Seiten 125-129, XP001580200, ISSN: 0341-8936

## Beschreibung

Die Erfindung betrifft ein Geschoss mit einem Geschossbug (3), mit einem Geschossheck (2), dem ein Scharfrand (10) zugeordnet ist, mit einer Mehrzahl von Führungsbändern (11), die an dem Geschossheck (2) ausgebildet sind sowie mit einer die Aufpilzung des Geschossbuges (3) begünstigenden, den Geschossbug (3) durchdringenden Längsbohrung (4).

Solche Geschosse sind beispielsweise aus der DE 203 206 79 bekannt, die ein Allzweckgeschoss mit den Merkmalen des Oberbegriffs zeigt, wobei das Geschoss je nachdem, ob man einen kurzen oder einen langen Stift in die Längsbohrung einsetzt entweder als Splittergeschoss oder als Deformationsgeschoss fungiert.

Der Hauptzweck eines jagdlich eingesetzten Geschosses besteht darin, das beschossene Wild möglichst schnell und unter Vermeidung von Qualen zu töten. Insbesondere bei einem schlecht gezielten Schuss, der das beschossene Wild nicht augenblicklich tötet, besteht das Problem, dass das angeschossene Wild flüchten kann und ohne Nachsuche elendig zugrunde geht. Zwar sind aus dem Stand der Technik - beispielsweise aus der DE 199 30 475 A1 - bereits Geschosse bekannt, die sich beim Auftreffen teilweise zerlegen, wobei die einzelnen Fragmente jedoch eine inhomogene Größenverteilung aufweisen. Durch die Teilfragmentierung kommt es zwar zu einer Vergrößerung des Wirkungsradius, da die einzelnen Teilfragmente als zusätzliche Sekundärgeschosse im Inneren des Körpers wirken und dadurch beispielsweise Organe zerstört werden, die sich nicht direkt im Schusskanal befinden. Allerdings hängen die Eindringtiefe und der Wirkungsquerschnitt der Teilfragmente dabei wesentlich von deren Größe und Form ab. Ist die Zahl der Fragmente zu groß, so kommt es häufig zu einer Wildbretentwertung - beispielsweise durch Hämatombildung. Weiterhin bestimmt die Form der Splitter den Verlauf der Sekundärgeschosskanäle. Insbesondere bei Fragmenten, die ein geringes Gewicht aufweisen, besteht zudem die Problematik, dass deren Auffinden in dem beschossenen Körper sehr mühsam ist, was jedoch insbesondere bei der Verwendung von Bleimunition aus gesundheitlichen Aspekten indiziert ist. Zwar werden jüngst zur Vermeidung von Bleikontaminierungen der Verbraucher und aus weiteren Umweltschutzgründen vermehrt bleifreie Geschosse verwendet, wobei hierbei insbesondere Kupfer und Messinglegierungen, die einen hohen Kupferanteil aufweisen - so genanntes Tombak, verwendet werden. Bei der Verwendung von Munition mit einem Geschoss, das aus einem der vorgenannten Materialien gefertigt ist, kommt es jedoch zu starken Laufablagerungen, die sich negativ auf das Schießverhalten der die Geschosse verschießenden Waffe auswirkt und es daher erforderlich macht, die Waffe in kurzen Intervallen chemisch bzw. mechanisch zu reinigen.

Der Erfindung liegt daher die Aufgabe zugrunde, ein umweltschonenderes und gleichzeitig effektives Geschoss zu konstruieren, dessen Deformations- und Fragmentierungseigenschaften vorhersagbar sind.

Diese Aufgabe wird durch ein Geschoss der eingangs genannten Art dadurch gelöst, dass das Geschossmaterial aus einer Kupfer-Zink-Blei-Zinn-Legierung besteht, dass zur Steuerung der Bildung von Geschossfahnen (6) ein Einstich ausgebildet ist, der den Geschossbug (3) vom Geschossheck (2) axial beabstandet und dass eine Mehrzahl von an der Außenfläche des Geschossbuges (3) verlaufende, die Bildung von Geschossfahnen (6) begünstigenden Kerben (5) vorgesehen sind.

Um die Bildung von als Sekundärgeschossen dienenden Geschossfahnen zu begünstigen, sind die an der Außenfläche des Geschossbuges verlaufenden Kerben vorgesehen, die in Zusammenwirken mit der Längsbohrung als Sollbruchstellen dienen und in bananenförmigen Geschossfahnen resultieren. Durch den Einstich, der den Geschossbug von dem Geschossheck trennt, können die Geschossfahnen im Inneren des Körpers abreißen und als Sekundärgeschosse dienen. Durch das Verwenden einer Kupfer-Zink-Blei-Zinn-Legierung ist insbesondere gewährleistet, dass Laufablagerungen beim Verwenden des Geschosses reduziert werden. Diese werden weiterhin durch die Verwendung der Führungsbänder reduziert, da nun das Geschoss primär mit diesen an der Laufinnenseite zur Anlage kommt. Zudem ist durch den Scharfrand gewährleistet, dass durch das Geschossheck, das in den beschossenen Körper eintritt, Haare, sogenannte Schnitthaare aus dem beschossenen Körper heraus gestanzt werden und sich eine Schweißmarke bildet, die eine eventuelle Nachsuche erleichtert.

Als besonders vorteilhaft hat es sich erwiesen, wenn die Kerben eine durch einen ersten Schenkel und einen zweiten Schenkel gebildete V-förmige Form aufweisen. Durch die V-förmigen Form ist insbesondere gewährleistet, dass die Kerben als Sollbruchstelle dienen, was sich positiv auf die Bildung der Geschossfahnen auswirkt. In diesem Zusammenhang hat es sich als besonders günstig gezeigt, wenn zwischen dem ersten Schenkel und dem zweiten Schenkel ein Winkel gebildet ist, der bevorzugt in einem Bereich zwischen 30° und 150° liegt und besonders bevorzugt bei 90° liegt. Hierdurch wird auf einfache Art und Weise gewährleistet, dass die Kerben als Sollbruchstellen wirken und die dadurch entstehenden Geschossfahnen eine einheitliche Form aufweisen. Zudem lässt sich eine derartige V-förmige Form einfach mechanisch durch spanendes Bearbeiten herstellen, was sich wiederum positiv auf die Herstellungskosten des erfindungsgemäßen Geschosses auswirkt.

Weiterhin als günstig hat es sich gezeigt, wenn der durch den Abstand zwischen der Längsbohrung und den einzelnen Kerben definierte Bruchquerschnitt in Richtung des Geschosshecks zunimmt. Hierdurch kann insbesondere die Form der einzelnen Bruchstücke definiert werden, zudem wird hierdurch auch gewährleistet, dass der Zeitpunkt der Aufpilzung und damit auch der Zeitpunkt der Bildung der Geschossfahnen als Funktion der Eindringtiefe gezielt variiert werden kann. So kann erreicht werden, dass sich die Geschossfahnen beispielsweise nur dann bilden und abreißen, wenn der beschossene Körper eine ausreichende Dicke aufweist. Wird also mit dem erfindungsgemäßen Geschoss beispieisweise ein Hase beschossen, so kommt es lediglich zu einer leichten Aufpilzung des Geschosses, die Geschossfahnen verbleiben am Geschossbug, der dann in Verlängerung der Geschossbahn aus dem Körper austritt. Wird hingegen mit der erfindungsgemäßen Munition ein Wildschwein beschossen, so kommt es zunächst zu einer Aufpilzung und erst nach einer gewissen Eindringtiefe, wenn das Geschoss lebenswichtige Organe erreicht hat, zu einem Abreißen der Geschossfahnen, wodurch es durch die Splitterwirkung der als Sekundärgeschosse dienenden Geschossfahnen zu zusätzlichen Verletzungen kommt, wodurch das beschossene Tier schneller verendet Weiterhin kann dadurch das erfindungsgemäße Geschoss sehr vielseitig eingesetzt werden und zu jagdlichen Zwecken auf unterschiedlichstes Wild eingesetzt und verschossen werden. Hierdurch entfällt insbesondere die Notwendigkeit, Waffen unterschiedlichen Kalibers mitzuführen.

Vorteilhaft ist es zudem auch, wenn die Kerben dreifach vorgesehen und regelmäßig über den Außenumfang des Geschossbuges verteilt sind. Hierdurch entstehen drei gleiche Geschossfahnen, die eine ausreichende Masse aufweisen, um die Tiefenwirkung des erfindungsgemäßen Geschosses und insbesondere der Geschossfahnen positiv zu beeinflussen.

Hierbei hat es sich weiterhin als vorteilhaft gezeigt, wenn das Verhältnis der Masse des Geschosshecks zu der Masse des Geschossbuges einem Bereich entstammt, der zwischen 4:3 und 8:3 liegt und besonders bevorzugt bei 6:3 liegt. Hierdurch werden Sekundärgeschosse erzeugt, die aufgrund ihrer Masse ausreichend tief in den Körper eindringen können, was sich positiv auf die Letalität des Geschosses auswirkt. Zeitgleich weist das Geschossheck ausreichend kinetische Energie auf, um den Körper durchschlagen zu können und bei Austritt des durch das Geschossheck gebildeten Restkörpers eine Schweißmarke zu bilden.

Weiterhin als günstig hat es sich erwiesen, wenn die Länge der axialen Komponente der Kerben auf dem Geschossbug kürzer als die Länge des Geschossbuges ist. Durch die Länge der axialen Komponente der Kerben kann insbesondere die Form der Geschossfahnen und der Zeitpunkt des Abreißens definiert werden.

Bewährt hat es sich in diesem Zusammenhang auch, wenn der Durchmesser des Geschossbuges gleich oder kleiner als der Durchmesser des Geschosshecks ist. Hierdurch ist insbesondere gewahrleistet, dass der Scharfrand, der dem Geschossheck zugeordnet ist, beim Eintreten in den Körper wirksam wird, wodurch Haarbüschel aus dem beschossenen Körper herausgestanzt werden.

Im Rahmen der Erfindung hat es sich auch vorteilhaft gezeigt, wenn dem Geschossbug im Bereich des Einstiches eine Fase zugeordnet ist. Hierdurch wird insbesondere das Abreißen der Geschossfahnen begünstigt, da der Bruchquerschnitt durch die Fase lokal reduziert ist.

Vorteilhaft hat es sich zudem erwiesen, wenn der Kerndurchmesser des Geschosshecks unterkalibrig und die Außendurchmesser der Führungsbänder überkalibrig ausgebildet sind. Dadurch ist gewährleistet, dass die Kontaktfläche des Geschosses im Lauf minimiert wird, wodurch Materialablagerungen im Lauf reduziert werden. Zeitgleich können durch die überkalibrigen Führungsbänder auch Durchmessertoleranzen des Laufes ausgeglichen werden, ohne dass es zu signifikanten Gasdrucksteigerungen kommen würde. Dies hat einen positiven Einfluss auf die Geschossgeschwindigkeit, was sich wiederum positiv auf die Flugbahn des Geschosses auswirkt. Zudem wird damit der Wartungs- und Reinigungsaufwand der die Geschosse verschießenden Waffe reduziert und deren Langlebigkeit erhöht.

Weiterhin vorteilhaft hat es sich erwiesen, wenn der Bleianteil der Kupfer-Zink-Blei-Zinn-Legierung einem Bereich entstammt, der zwischen 0 und 10 % und besonders bevorzugt bei 3 % liegt, wenn der Zinkanteil der Kupfer-Zink-Blei-Zinn-Legierung einem Bereich entstammt, der vorzugsweise zwischen 10 und 45 % liegt, bevorzugt zwischen 30 und 40 % liegt und besonders bevorzugt bei 36 % liegt, wenn der Zinnanteil der Kupfer Zink Blei-Zinn-Legierung einem Bereich entstammt, der vorzugsweise zwischen 0 und 10 % liegt, wenn der Anteil von Fremdmetallbeimengungen unterhalb von 1 % liegt und wenn der Anteil von Kupfer durch die zu 100 % fehlenden Bestandteile gebildet ist. Durch die Wahl des Bleianteils in der vorgenannten Menge ist insbesondere gewährleistet, dass eine Kontaminierung des beschossenen Körpers durch Blei verhindert wird, da dieses fest in die Kristallstruktur der Legierung eingearbeitet ist. Zugleich kann durch die Beimengung von Blei die Gleiteigenschaftes des Geschosses im Lauf verbessert werden, wodurch sich die Ablagerungen innerhalb des Laufes reduzieren. Dies kann auch durch die zusätzliche oder alleinige Beimischung von Zinn erreicht werden, so dass im Rahmen der Erfindung sowohl die Verwendung einer Kupfer-Zink-Blei-Zinn-Legierung mit einem Zinnanteil von 0 % - also einer Kupfer-Zink-Blei-Legierung, die Verwendung einer Kupfer-Zink-Blei-Zinn-Legierung mit einem Bleianteil von 0 % - also einer Kupfer-Zink-Zinn-Legierung als auch die Verwendung einer Legierung, die einen Zinnanteil und einen Bleianteil aufweisen, der jeweils größer als 0 % ist, vorgesehen ist.

Günstig hat es sich zudem erwiesen, wenn die Länge der den Geschossbug durchdringenden Längsbohrung gleich oder größer als die Summen der Längen des Geschossbuges und des Einstiches ist. Hierdurch wird insbesondere die Bildung der Geschossfahnen begünstigt und ein Abreißen der Geschossfahnen stets gewährleistet.

Weiterhin günstig hat es sich gezeigt, wenn der Scharfrand an dem dem Einstich zugewandten Ende des Geschosshecks ausgebildet ist. Dies hat insbesondere fertigungstechnische Vorteile, da bei der Herstellung des Einstiches der Scharfrand simultan ausgebildet werden kann, wodurch sich der Herstellungsaufwand und damit die Herstellungskosten des erfindungsgemäßen Geschosses reduzieren lassen.

Günstig hat es sich auch erwiesen, wenn das Verhältnis des Außendurchmessers der Führungsbänder zu dem Kerndurchmesser des Geschösshecks in einem Bereich zwischen 1,005 und 1,100 liegt und besonders bevorzugt bei 1,028 liegt. Hierbei ist stets ein Kompromiss zwischen der Führungsfunktion der Führungsbänder und den Flugeigenschaften des Geschosses zu finden, der durch die geeignete Wahl des Verhältnisses optimiert werden kann. In diesem Zusammenhang hat es sich auch als günstig gezeigt, wenn die axiale Erstreckung der Führungsbänder in einem Bereich zwischen 0,1 und 1,0 mm liegt und besonders bevorzugt bei 0,3 mm liegt. Auch hierbei muss ein Kompromiss zwischen minimierter Laufablagerung und optimaler Führungseigenschaft zur Übertragung der Leistenkräfte realisiert werden, der durch den vorgenannten Bereich gegeben ist.

Im Folgenden wird die Erfindung an einem in der Zeichnung dargestellten Ausführungsbeispiel näher erläutert; es zeigen:
- Fig. 1: eine Seitenansicht eines erfindungsgemäßen Geschosses
- Fig. 2: das Detail II aus der Figur 1,
- Fig. 3: eine Draufsicht auf den Geschossbug,
- Fig. 4: eine Schnittansicht entlang des Schnittes IV-IV aus der Figur 3,
- Fig. 5: eine Schnittansicht des Geschossbuges entlang des Schnittes V-V aus der Figur 4,
- Fig. 6: eine perspektivische Ansicht des Geschosses vor einer Schussabgabe,
- Fig. 7: eine perspektivische Ansicht des Geschosses nach einer Schussabgabe, und
- Fig. 8: das Ergebnis eines Gelatinebeschusses mit dem Geschoss aus der Figur 1.

Figur 1 zeigt in einer nichtgeschnittenen Seitenansicht ein erfindungsgemäßes Geschoss 1, das aus einem Geschossheck 2 und einem Geschossbug 3 besteht. Den Geschossbug 3 durchdringt eine Längsbohrung 4, die im Zusammenspiel mit an der Außenfläche des Geschossbuges 3 verlaufenden Kerben 5 dazu führt, dass beim Auftreffen des Geschosses 1 auf einen Körper der Geschossbug 3 zunächst aufpilzt und sich durch die als Sollbruchstellen dienenden Kerben 5 Geschossfahnen 6 bilden, die von dem Geschossheck 2 abreißen und als Sekundärgeschosse in dem beschossenen Körper den Wirkungsquerschnitt vergrößern. Die Kerben 5 weisen eine V-förmige Form auf, die durch einen ersten Schenkel 7 und einen zweiten Schenkel 8 gebildet sind, wobei zwischen dem ersten Schenkel 7 und dem zweiten Schenkel 8 ein Winkel gebildet ist, der in dem gezeigten Ausführungsbeispiel bei 90° liegt. Um dabei den Prozess der Bildung der Geschossfahnen 6 steuern zu können, ist ein Einstich 9 ausgebildet, der den Geschossbug 3 von dem Geschossheck 2 axial beabstandet. Durch den Einstich 9 ist zudem an dem dem Einstich 9 zugewandten Ende des Geschosshecks 2 ein Scharfrand 10 ausgebildet, der gewährleistet, dass das in den Körper eindringende Geschoss, insbesondere das Geschossheck, Haare des Wildkörpers ausstanzt, welche am Anschuss verbleiben und dem Schützen Anzeichen auf den Treffersitz geben, wodurch eine eventuelle Nachsuche erleichtert wird. Das Geschossheck 2 ist in dem gezeigten Ausführungsbeispiel unterkalibrig ausgebildet und weist überkalibrige Führungsbänder 11 auf, die bei der Schussabgabe zur Anlage an das Innere des Laufes kommen. Hierdurch wird die Reibung des Geschosses 1 in dem Lauf reduziert, wodurch Laufablagerungen reduziert werden und sich die benötigten Reinigungsintervalle verlängern. Dies wird auch dadurch begünstigt, dass das Geschoss 1 aus einer Kupfer-Zink-Blei-Zinn-Legierung gebildet ist, wobei in dem gezeigten Ausführungsbeispiel der Zinkanteil bei 36 % liegt, der Bleianteil bei 3 % liegt, der Zinnanteil bei 0 % liegt und der Kupferanteil bei 61 % liegt.

Wie insbesondere der Figur 2 zu entnehmen ist, die das Detail II aus der Figur 1 zeigt, ist das Verhältnis des Außendurchmessers der Führungsbänder 11 zu dem Außendurchmesser des Geschosshecks 2, das in einem Bereich zwischen 1,005 und 1,100 liegt, in dem gezeigten Ausführungsbeispiel bei 1,028. Die axiale Erstreckung der Führungsbänder 11 liegt in einem Bereich zwischen 0,1 und 1,0 mm.

Figur 3 zeigt eine Draufsicht auf den Geschossbug 3 des erfindungsgemäßen Geschosses 1. Deutlich zu erkennen ist dabei, dass die V-förmigen Kerben 5 dreifach vorgesehen und regelmäßig über den Außenumfang des Geschossbuges 3 verteilt sind. Weiterhin wird aus der Figur 3 ersichtlich, dass die Kerben 5 an der Spitze des Geschossbuges 3 bis an die Längsbohrung 4 heranreichen, wodurch beim Auftreffen des Geschosses 1 auf einem Körper die Bildung der Geschossfahnen 6 begünstigt wird.

In der Figur 4 ist eine Schnittansicht des erfindungsgemäßen Geschosses 1 entlang des in der Figur 3 angedeuteten Schnittes IV-IV dargestellt, aus der ersichtlich wird, dass die Längsbohrung 4 in dem gezeigten Ausführungsbeispiel den Geschossbug 3 und den Einstich 9 durchdringt und bis in das Geschossheck 2 reicht. Weiterhin ist ebenfalls eine an dem Geschossbug 3 ausgebildete Fase 12 erkennbar, die dazu führt, dass beim Eindringen des Geschosses 1 in den Körper die Geschossfahnen 6 sicher von dem Geschossbug 3 abreißen. Aus der Figur 4 und insbesondere aus der in der Figur 5 dargestellten Schnittansicht wird ersichtlich, dass der Bruchquerschnitt, der durch den Abstand zwischen der Längsbohrung 4 und den einzelnen Kerben 5 definiert ist, in Richtung des Geschosshecks 2 zunimmt. Zudem weist der Geschossbug 3 einen geringeren Durchmesser als das Geschossheck 2 auf, wodurch gewährleistet ist, dass der Scharfrand 10 ausgebildet wird. Durch die Kerben 5 ist zudem gewährleistet, dass die resultierenden Geschossfahnen 6 allesamt eine einheitliche bananenförmige Form und eine homogene Massenverteilung aufweisen. Durch die Anzahl und die Anordnung der Führungsbänder 11 ist zudem gewährleistet, dass eine in der Zeichnung nicht dargestellte Patronenhülse sicher mit dem Geschoss 1 zu einer Einheit verbunden werden kann, da sich stets mehrere Führungsbänder 11 im Inneren der Patronenhülse befinden, wodurch ein fester Sitz des Geschosses 1 in der Patronenhülse sichergestellt ist.

Figur 6 zeigt eine perspektivische Ansicht des erfindungsgemäßen Geschosses 1. Hierbei ist insbesondere zu beachten, dass bei bestimmungsgemäßem Gebrauch relativ zum gewählten Kaliber das Geschossheck 2 unterkalibrig ausgebildet ist und die Führungsbänder 11 überkalibrig ausgebildet sind. Weiterhin ist die Längsbohrung 4 ersichtlich, die im Zusammenspiel mit den an der Außenfläche des Geschossbuges 3 verlaufenden Kerben 5 und dem Einstich 9, der den Geschossbug 3 von dem Geschossheck 2 trennt, die Bildung von Geschossfahnen 6 ermöglicht.

In der Fig. 7 ist in einer perspektivischen Ansicht ein abgeschossenes Geschoss 1 dargestellt, wobei sich der Geschossbug 3 beim Auftreffen auf einen Körper in drei als Sekundärgeschosse dienende Geschossfahnen 6 zerlegt hat, die allesamt eine einheitliche Masse und eine bananenförmige Form aufweisen. Das Verhältnis der Gesamtmasse der Geschossfahnen 6 zu der Masse des Geschosshecks 2 ist hierbei 1:2. Aus der Figur 7 ist ebenfalls deutlich zu erkennen, dass die Felder des Laufes beim Abfeuern des Geschosses 1 lediglich mit den Führungsbändern 11 des Geschosses 1 wechselgewirkt haben, während der unterkalibrig ausgebildete Kerndurchmesser des Geschosshecks 2 keine Spuren des Laufes aufweist. Hierdurch wird auf effektive Art und Weise die Reibung des Geschosses 1 in dem Lauf minimiert, wodurch auf der einen Seite die Geschwindigkeit des Geschosses 1 erhöht werden kann und auf der anderen Seite Laufablagerungen minimiert werden.

Figur 8 zeigt das Ergebnis eines Gelatinebeschusses mit dem erfindungsgemäßem Geschoss 1. In dem Teil A ist der Gelatineblock in einer Seitenansicht dargestellt, während die Teilfiguren i-vii Schnitte darstellen, die im Abstand von 5 cm aus dem oben gezeigten Beschussbeispiel entnommen wurden. Hieraus wird deutlich ersichtlich, dass das Geschoss 1 zunächst unbeschadet in den Gelatineblock eingedrungen ist. Danach kommt es zu einem Aufpilzen des Geschossbuges 3, der sich dabei in die Geschossfahnen 6 zerlegt, die dann von dem Geschossheck 2 abreißen und als Sekundärgeschosse sternförmig von der horizontalen Schussbahn des Geschossheckes 2 abweichen, das den Gelatineblock richtungsstabil auf der horizontalen Schussbahn durchschlägt.

### Bezugszeichenliste

- 1: Geschoss
- 2: Geschossheck
- 3: Geschossbug
- 4: Längsbohrung
- 5: Kerbe
- 6: Geschossfahne
- 7: erster Schenkel
- 8: zweiter Schenkel
- 9: Einstich
- 10: Scharfrand
- 11: Führungsband
- 12: Fase

## Patentansprüche

1. Geschoss mit einem Geschossbug (3), mit einem Geschossheck (2), dem ein Scharfrand (10) zugeordnet ist, mit einer Mehrzahl von Führungsbändern (11), die an dem Geschossheck (2) ausgebildet sind sowie mit einer die Aufpilzung des Geschossbuges (3) begünstigenden, den Geschossbug (3) durchdringenden Längsbohrung (4), **dadurch gekennzeichnet, dass** das Geschossmaterial aus einer Kupfer-Zink-Blei-Zinn-Legierung besteht, dass zur Steuerung der Bildung von Geschossfahnen (6) ein Einstich (9) ausgebildet ist, der den Geschossbug (3) vom Geschossheck (2) axial beabstandet und dass eine Mehrzahl von an der Außenfläche des Geschossbuges (3) verlaufende, die Bildung von Geschossfahnen (6) begünstigenden Kerben (5)vorgesehen sind.

2. Geschoss nach Anspruch 1, **dadurch gekennzeichnet, dass** die Kerben (5) eine durch einen ersten Schenkel (7) und einen zweiten Schenkel (8) gebildete V-förmige Form aufweisen.

3. Geschoss nach Anspruch 2. **dadurch gekennzeichnet, dass** zwischen dem ersten Schenkel (7) und dem zweiten Schenkel (8) ein Winkel gebildet ist, der bevorzugt in einem Bereich zwischen 30° und 150° liegt und besonders bevorzugt bei 90° liegt.

4. Geschoss nach einem der Ansprüche 1 bis 3, **dadurch gekennzeichnet, dass** der durch den Abstand zwischen der Längsbohrung (4) und den einzelnen Kerben (5) definierte Bruchquerschnitt in Richtung des Geschosshecks (2) zunimmt.

5. Geschoss nach einem der Ansprüche 1 bis 4, **dadurch gekennzeichnet, dass** die Kerben (5) 3-fach vorgesehen und regelmäßig über den Außenumfang des Geschossbuges (3) verteilt sind.

6. Geschoss nach einem der Ansprüche 1 bis 5, **dadurch gekennzeichnet, dass** die Länge der axiale Komponente der Kerben (5) auf dem Geschossbug (3) kürzer als die Länge des Geschossbuges (3) ist.

7. Geschoss nach einem der Ansprüche 1 bis 6, **dadurch gekennzeichnet, dass** der Durchmesser des Geschossbuges (3) gleich oder kleiner als der Durchmesser des Geschosshecks (2) ist.

8. Geschoss nach einem der Ansprüche 1 bis 7, **dadurch gekennzeichnet, dass** dem Geschossbug (3) im Bereich des Einstiches (9) eine Fase (12) zugeordnet ist.

9. Geschoss nach einem der Ansprüche 1 bis 8, **dadurch gekennzeichnet, dass** der Kerndurchmesser des Geschosshecks (2) unterkalibrig und die Außendurchmesser der Führungsbänder (11) überkalibrig ausgebildet sind.

10. Geschoss nach einem der Ansprüche 1 bis 9, **dadurch gekennzeichnet, dass** der Bleianteil der Kupfer-Zink-Blei-Zinn-Legierung einem Bereich entstammt, der zwischen 0 und 10 % und besonders bevorzugt bei 3 % liegt, dass der Zinkantell der Kupfer-Zink-Blei-Zinn-Legierung einem Bereich entstammt, der vorzugsweise zwischen 10 und 45 % liegt, bevorzugt zwischen 30 und 40 % liegt und besonders bevorzugt bei 36 % liegt, dass der Zinnanteil der Kupfer-Zink-Blei-Zinn-Legierung einem Bereich entstammt, der vorzugsweise zwischen 0 und 10 % liegt, dass der Anteil von Fremdmetallbeimengungen unterhalb von 1 % liegt, und dass der Anteil von Kupfer durch die von 100 % fehlenden Bestandteile gebildet ist.

11. Geschoss nach einem der Ansprüche 1 bis 10, **dadurch gekennzeichnet, dass** die Länge der den Geschossbug (3) durchdringende Längsbohrung (4) gleich oder größer als die Summe der Längen des Geschossbuges (3) und des Einstiches (9) ist.

12. Geschoss nach einem der Ansprüche 1 bis 11, **dadurch gekennzeichnet, dass** der Scharfrand (10) an dem dem Einstich (9) zugewandten Ende des Geschosshecks (2) ausgebildet ist.

13. Geschoss nach einem der Ansprüche 1 bis 12, **dadurch gekennzeichnet, dass** das Verhältnis des Außendurchmessers der Führungsbänder (11) zu dem Kerndurchmesser des Geschosshecks (2) in einem Bereich zwischen 1,005 und 1,100 liegt und besonders bevorzugt bei 1,028 liegt.

14. Geschoss nach einem der Ansprüche 1 bis 13, **dadurch gekennzeichnet, dass** die axiale Erstreckung der Führungsbänder (11) in einem Bereich zwischen 0,1 und 1,0 mm liegt und besonders bevorzugt bei 0,3 mm liegt.

## Claims

1. A bullet having a bullet nose (3), a bullet tail (2) with which a sharp edge (10) is associated, a plurality of guide bands (1.1) on the bullet tail (2), and a longitudinal bore (4) which promotes mushrooming of the bullet nose (3) and which passes through the bullet nose (3), **characterised in that** the bullet material comprises a copper-zinc-lead-tin alloy, that to control the formation of bullet flare fragments (6) there is provided a groove (9) which axially spaces the bullet nose (3) from the bullet tail (2) and that there are provided a plurality of notches (5) which extend at the outside surface of the bullet nose (3) and which promote the formation of bullet flare fragments (6).

2. A bullet according to claim 1 **characterised in that** the notches (5) are of a V-shaped form formed by a first limb (7) and a second limb (8).

3. A bullet according to claim 2 **characterised in that** formed between the first limb (7) and the second limb (8) is an angle which is preferably in a range of between 30° and 150° and which particularly preferably is 90°.

4. A bullet according to one of claims 1 to 3 **characterised in that** the fracture cross-section defined by the spacing between the longitudinal bore (4) and the individual notches (5) increases in the direction of the bullet tail (2).

5. A bullet according to one of claims 1 to 4 **characterised in that** the notches (5) are provided in triplicate and are uniformly distributed over the outside periphery of the bullet nose (3).

6. A bullet according to one of claims 1 to 5 **characterised in that** the length of the axial component of the notches (5) on the bullet nose (3) is shorter than the length of the bullet nose (3).

7. A bullet according to one of claims 1 to 6 **characterised in that** the diameter of the bullet nose (3) is less than or equal to the diameter of the bullet tail (2).

8. A bullet according to one of claims 1 to 7 **characterised in that** a bevel (12) is associated with the bullet nose (3) in the region of the groove (9).

9. A bullet according to one of claims 1 to 8 **characterised in that** the core diameter of the bullet tail (2) is sub-calibre and the outside diameter of the guide bands (11) is super-calibre.

10. A bullet according to one of claims 1 to 9 **characterised in that** the lead proportion of the copper-zinc-lead-tin alloy is from a range which is between 0 and 10% and is particularly preferably 3%, that the zinc proportion of the copper-zinc-lead-tin alloy is from a range which is preferably between 10 and 45%, preferably between 30 and 40% and particularly preferably is 36%, the tin proportion of the copper-zinc-lead-tin alloy is from a range which is preferably between 0 and 10%, the proportion of foreign metal additions is below 1% and the proportion of copper is formed by the constituents making up 100%.

11. A bullet according to one of claims 1 to 10 **characterised in that** the length of the longitudinal bore (4) passing through the bullet nose (3) is equal to or greater than the sum of the lengths of the bullet nose (3) and the groove (9).

12. A bullet according to one of claims 1 to 11 **characterised in that** the sharp edge (10) is provided at the end of the bullet tail (2), that is towards the groove (9).

13. A bullet according to one of claims 1 to 12 **characterised in that** the ratio of the outside diameter of the guide bands (11) to the core diameter of the bullet tail (2) is in a range of between 1.005 and 1.100 and is particularly preferably 1.028.

14. A bullet according to one of claims 1 to 13 **characterised in that** the axial extent of the guide bands (11) is in a range of between 0.1 and 1.0 mm and is particularly preferably 0.3 mm.

## Revendications

1. Projectile comportant une partie avant de projectile (3), comportant une partie arrière de projectile (2), à laquelle est associé un bord tranchant (10), comportant une pluralité de ceintures (11), qui sont formées sur la partie arrière de projectile (2), ainsi qu'un trou longitudinal (4) qui traverse la partie avant de projectile (3) et favorise l'expansion en forme de champignon de la partie avant de projectile (3), **caractérisé en ce que** le matériau du projectile est constitué d'un alliage de cuivre-zinc-plomb-étain, **en ce que** pour le contrôle de la formation de pétales de projectile (6), il est prévu une gorge (9) qui espace la partie avant de projectile (3) axialement de la partie arrière de projectile (2), et **en ce qu'**il est prévu une pluralité d'encoches (5) qui s'étendent sur la surface extérieure de la partie avant de projectile (3) et favorisent la formation de pétales de projectile (6).

2. Projectile selon la revendication 1, **caractérisé en ce que** les encoches (5) présentent une forme en V constituée d'une première branche (7) et d'une deuxième branche (8).

3. Projectile selon la revendication 2, **caractérisé en ce que** la première branche (7) et la deuxième branche (8) forment entre elles un angle qui se situe de préférence dans une plage comprise entre 30° et 150° et est de manière particulièrement avantageuse de 90°.

4. Projectile selon l'une des revendications 1 à 3, **caractérisé en ce que** la section de rupture définie par la distance entre le trou longitudinal (4) et les différentes encoches (5) augmente en direction de la partie arrière de projectile (2).

5. Projectile selon l'une des revendications 1 à 4, **caractérisé en ce que** les encoches (5) sont prévues au nombre de 3 et sont réparties uniformément sur le pourtour extérieur de la partie avant de projectile (3).

6. Projectile selon l'une des revendications 1 à 5, **caractérisé en ce que** la longueur de la composante axiale des encoches (5) sur la partie avant de projectile (3) est plus faible que la longueur de la partie avant de projectile (3).

7. Projectile selon l'une des revendications 1 à 6, **caractérisé en ce que** le diamètre de la partie avant de projectile (3) est égal ou inférieur au diamètre de la partie arrière de projectile (2).

8. Projectile selon l'une des revendications 1 à 7, **caractérisé en ce qu'**un chanfrein (12) est associé à la partie avant de projectile (3), dans la région de la gorge (9).

9. Projectile selon l'une des revendications 1 à 8, **caractérisé en ce que** le diamètre de noyau de la partie arrière de projectile (2) est sous-calibré et les diamètres extérieurs des ceintures (11) sont surcalibrés.

10. Projectile selon l'une des revendications 1 à 9, **caractérisé en ce que** la part de plomb de l'alliage de cuivre-zinc-plomb-étain provient d'une plage qui est comprise entre 0 et 10 % et est de préférence de 3 %, **en ce que** la part de zinc de l'alliage de cuivre-zinc-plomb-étain provient d'une plage qui est de préférence comprise entre 10 et 45 %, notamment entre 30 et 40 % et est de manière particulièrement avantageuse de 36 %, **en ce que** la part d'étain de l'alliage de cuivre-zinc-plomb-étain provient d'une plage qui est de préférence comprise entre 0 et 10 %, **en ce que** la part de l'addition de métaux étrangers est inférieure à 1 %, et **en ce que** la part de cuivre est composée des constituants manquants jusqu'à 100 %.

11. Projectile selon l'une des revendications 1 à 10, **caractérisé en ce que** la longueur du trou longitudinal (4) traversant la partie avant de projectile (3) est égale ou supérieure à la somme des longueurs de la partie avant de projectile (3) et de la gorge (9).

12. Projectile selon l'une des revendications 1 à 11, **caractérisé en ce que** le bord tranchant (10) est réalisé à l'extrémité de la partie arrière de projectile (2) qui est tournée vers la gorge (9).

13. Projectile selon l'une des revendications 1 à 12, **caractérisé en ce que** le rapport entre le diamètre extérieur des ceintures (11) et le diamètre de noyau de la partie arrière de projectile (2) est compris dans une plage allant de 1,005 à 1,100 et est de manière particulièrement avantageuse de 1,028.

14. Projectile selon l'une des revendications 1 à 13, **caractérisé en ce que** la dimension axiale des ceintures (11) est comprise dans une plage allant de 0,1 à 1,0 mm et est de manière particulièrement avantageuse de 0,3 mm.
